# EUROPÄISCHE PATENTANMELDUNG

(11) **EP 0 520 307 A1**
(43) Veröffentlichungstag der Anmeldung: **30.12.1992**
(21) Anmeldenummer: 92110191.1
(22) Anmeldetag: 17.06.1992
(51) Int. Cl.: E02B 15/04, B63B 35/32

(54) **Wasserfahrzeug**

(30) Priorität: 22.06.1991 DE 4120712
(71) Anmelder: Hammerschmitt, Nikolaus, D-53879 Euskirchen (DE)
(72) Erfinder: Hammerschmitt, Nikolaus, D-53879 Euskirchen (DE)
(74) Vertreter: Döring, Wolfgang, Dr. Ing.

(57) **Zusammenfassung**

Es werden ein Wasserfahrzeug zum Aufnehmen von auf der Wasseroberfläche befindlicher Leichtflüssigkeit und ein zugehöriges Mutterschiff beschrieben. Das Wasserfahrzeug besitzt mindestens einen luftgefüllten Hohlraum (2), der zur Einstellung des Tiefganges mit Wasser füllbar oder entleerbar ist, eine am vorderen Fahrzeugteil angeordnete Leichtflüssigkeitsaufnahmeeinrichtung und einen Leichtflüssigkeitsaufnahmeraum (1). Der Leichtflüssigkeitsaufnahmeraum (1) steht mit dem Außenwasser in Verbindung, so daß die aufgenommene Leichtflüssigkeit das anfangs im Leichtflüssigkeitsaufnahmeraum (1) befindliche Wasser zunehmend verdrängt. Die Leichtflüssigkeit kann aus dem Leichtflüssigkeitsaufnahmeraum (1) abgepumpt werden, wobei Sorge dafür getragen ist, daß kein Wasser mit abgepumpt wird. Das zugehörige Mutterschiff besitzt einen entsprechenden Aufbau, weist jedoch noch eine Feinabscheiderstufe auf.

## Beschreibung

Die vorliegende Erfindung betrifft ein Wasserfahrzeug zum Aufnehmen von auf der Wasseroberfläche befindlicher Leichtflüssigkeit mit mindestens einem luftgefüllten Hohlraum, der zur Einstellung des Tiefganges mit Wasser füllbar oder entleerbar ist, einer am vorderen Fahrzeugteil angeordneten Leichtflüssigkeitsaufnahmeeinrichtung und einem Leichtflüssigkeitsaufnahmeraum.

In neuerer Zeit häufen sich Unfälle mit Tankschiffen, bei denen sich große Mengen von der vom Tankschiff transportierten Leichtflüssigkeit, insbesondere Rohöl, auf dem Meer oder entsprechenden Binnengewässern ausbreiten. Diese Leichtflüssigkeitsmengen müssen in der Regel sehr rasch entfernt werden, um hierdurch bedingte größere Umweltschäden, beispielsweise eine Verschmutzung von Uferbereichen und Stränden, durch die Leichtflüssigkeitsschicht zu vermeiden.

Der Erfindung liegt die Aufgabe zugrunde, ein Wasserfahrzeug der eingangs beschriebenen Art zu schaffen, mit dem auf einfache und schnelle Weise besonders große Mengen an Leichtflüssigkeit unter gleichzeitiger Trennung des aufgenommenen Leichtflüssigkeits-/Schwerflüssigkeitsgemisches aufgenommen werden können.

Diese Aufgabe wird erfindungsgemäß bei einem Wasserfahrzeug der angegebenen Art dadurch gelöst, daß
der Leichtflüssigkeitsaufnahmeraum mit dem Außenwasser in Verbindung steht und der Tiefgang so eingestellt ist, daß sich der Wasserspiegel zu Beginn der Leichtflüssigkeitsaufnahme im Leichtflüssigkeitsaufnahmeraum befindet,
die Leichtflüssigkeitsaufnahmeeinrichtung ein die aufzunehmende Leichtflüssigkeitsschicht untergreifendes messerförmiges Element und eine sich hieran anschließende, nach oben gerichtete schiefe Ebene umfaßt und die schiefe Ebene zu mindestens einem über dem Außenwasserspiegel angeordneten Leichtflüssigkeitseinlauf in den Leichtflüssigkeitsaufnahmeraum mit sich anschließendem Tauchschacht bzw. Tauchrohr geführt ist.

Im Betrieb untergreift das erfindungsgemäß ausgebildete Aufnahmefahrzeug mit dem messerförmigen Element die aufzunehmende Leichtflüssigkeitsschicht, die durch die Relativgeschwindigkeit zwischen Wasserfahrzeug und aufzunehmender Schicht gestaut wird und entlang der schiefen Ebene nach oben bis zum Leichtflüssigkeitseinlauf gelangt. Die hier ankommende Leichtflüssigkeit, die noch einen relativ geringen Anteil an Schwerflüssigkeit (Wasser) enthält, dringt in den Tauchschacht bzw. das Tauchrohr ein, die in den im wesentlichen mit Wasser gefüllten Leichtflüssigkeitsaufnahmeraum führen, und verdrängt sukzessive das im Leichtflüssigkeitsaufnahmeraum befindliche Wasser. Dies wird dadurch erreicht, daß der Leichtflüssigkeitsaufnahmeraum mit dem Außenwasser in Verbindung steht, so daß sich der Leichtflüssigkeitsaufnahmeraum immer weiter mit Leichtflüssigkeit füllt. Wenn ein bestimmter Füllungsgrad erreicht ist, kann die Leichtflüssigkeit aus dem Leichtflüssigkeitsaufnahmeraum abgepumpt werden, wodurch der Leichtflüssigkeitsaufnahmeraum wiederum mit Wasser gefüllt wird.

Zu Beginn der Leichtflüssigkeitsaufnahme läßt sich die Höhe des Wasserspiegels im Leichtflüssigkeitsaufnahmeraum durch entsprechendes Fluten des mindestens einen luftgefüllten Hohlraumes einstellen. Diese Hohlräume dienen ferner zum Ausgleich des Eigengewichtes des Fahrzeuges und machen dieses schwimmfähig. Sie werden ferner zur Stabilisierung der Fahrzeugkonstruktion eingesetzt.

Die einmal vorgenommene Einstellung des Tiefganges ändert sich während des Betriebes des Fahrzeuges nicht, auch nicht bei maximaler Füllung des Leichtflüssigkeitsaufnahmeraumes durch Leichtflüssigkeit, da die aufgenommene Leichtflüssigkeit auf dem verdrängten Wasserspiegel schwimmt. Zur Verbindung des Leichtflüssigkeitsaufnahmeraumes mit dem Außenwasser dient vorzugsweise eine vorgesehene Druckausgleichsöffnung.

Im Leichtflüssigkeitsaufnahmeraum erfolgt eine Trennung der Leichtflüssigkeit vom mitgeführten Wasser. Die Leichtflüssigkeit kann dann wasserfrei aus dem Leichtflüssigkeitsaufnahmeraum abgepumpt werden, und zwar beispielsweise durch Anordnung eines mit dem Aufnahmeraum verbundenen Absaugbehälters in Höhe des äußeren Wasserspiegels. Entsprechend dem Abpumpvolumen wird der Inhalt des Leichtflüssigkeitsaufnahmeraumes vom verdrängten Wasserspiegel angehoben, so daß trotz höherliegender Absaughöhe eine vollkommene, wasserfreie Entleerung ermöglicht wird. Für die Endentsorgung der abgepumpten Leichtflüssigkeit sind Mutterschiffe mit installierten Tanks geeignet, oder es kann beispielsweise eine Umfüllung an Land vorgenommen werden.

Der Tauchschacht bzw. das Tauchrohr führen bis in den unteren Bereich des Leichtflüssigkeitsaufnahmeraumes, so daß das durch den Tauchschacht bzw. das Tauchrohr eingeführte Leichtflüssigkeits-Wasser-Gemisch durch das im Leichtflüssigkeitsaufnahmeraum befindliche Wasser geführt wird, wodurch eine Trennung des Gemisches stattfindet und die Leichtflüssigkeit im Leichtflüssigkeitsaufnahmeraum nach oben steigt. Hierdurch wird ein besonders guter Trenneffekt zwischen der Leichtflüssigkeit und dem Wasser erreicht.

In Weiterbildung der Erfindung steht der Leichtflüssigkeitsaufnahmeraum mit einem etwas unterhalb des Außenwasserspiegels angeordneten Leichtflüssigkeitsabsaugraum in Verbindung, der nach unten offen ist und eine seitlich nach unten gerichtete Öffnung aufweist, die genau auf den Wasserspiegel ausgerichtet ist. Dadurch wird das Absaugen von Wasser verhindert.

Zweckmäßigerweise ist das messerförmige Element schwenkbar am untersten Punkt der schiefen Ebene angeordnet. Hierdurch kann man je nach der Dicke der Leichtflüssigkeitsschicht das messerförmige Element unterschiedlich hoch einstellen. Dadurch ist eine gute Anpassung an die vorhandene Leichtflüssigkeitsschicht möglich, wodurch das Mitführen von großen Wassermengen in den Leichtflüssigkeitsaufnahmeraum vermieden wird.

Der Tiefgang wird vorzugsweise derart eingestellt, daß sich der Außen- und Innenwasserspiegel zu Beginn der Leichtflüssigkeitsaufnahme auf der Höhe des Lagerpunktes des messerförmigen Elementes befinden. Hierdurch läßt sich die Leichtflüssigkeitsschicht in der Art eines Hobelmessers gut untergreifen, und die Leichtflüssigkeitsschicht steht unmittelbar an der zum Leichtflüssigkeitseinlauf führenden schiefen Ebene an.

Desweiteren ist der Tiefgang vorzugsweise derart eingestellt, daß sich der Außen- und Innenwasserspiegel zu Beginn der Leichtflüssigkeitsaufnahme auf einem Niveau befinden, das 85 % der Länge des Tauchschachtes bzw. Tauchrohres entspricht. Diese Einstellung ist in Anpassung an eine Leichtflüssigkeitsdichte von 0,85 g/cm³ gewählt, so daß 85 % des Tauchschachtes bzw. Tauchrohres im Leichtflüssigkeitsaufnahmeraum unter und 15 % über dem Ausgangswasserspiegel im Leichtflüssigkeitsaufnahmeraum liegen.

Was die weitere Konstruktion des Wasserfahrzeuges anbetrifft, so sind zweckmäßigerweise luftgefüllte Hohlräume an den beiden Längsseiten des Fahrzeuges angeordnet, wobei sich dazwischen die Leichtflüssigkeitsaufnahmeeinrichtung befindet. In Weiterbildung stehen die luftgefüllten Hohlräume nach vorne über die Leichtflüssigkeitsaufnahmeeinrichtung vor und sind schneidenförmig ausgebildet. Hierdurch wird erreicht, daß die auf dem Wasser schwimmende Leichtflüssigkeit zwischen den vorstehenden Hohlräumen eingefangen wird, so daß sich ein gewünschter Staueffekt ergibt, der die Förderung der Leichtflüssigkeit zum Leichtflüssigkeitseinlauf begünstigt.

Das erfindungsgemäße Wasserfahrzeug ist ferner vorzugsweise so ausgebildet, daß die luftgefüllten Hohlräume nach oben über das Niveau des Leichtflüssigkeitseinlaufs vorstehen und eine Leichtflüssigkeitshaltewanne bilden. Dabei sind zweckmäßigerweise im vorderen Bereich ein Tauchschacht und im hinteren Bereich ein Tauchrohr vorgesehen, die beide in den Leichtflüssigkeitsaufnahmeraum führen und von der Leichtflüssigkeitshaltewanne ausgehen. Hierdurch wird zum einen das die schiefe Ebene hinaufgelangende Leichtflüssigkeits-Wasser-Gemisch eingefangen, so daß es über den Leichtflüssigkeitseinlauf in den Tauchschacht gelangen kann. Zum anderen wird der den Einlauf bzw. Tauchschacht überströmende Teil des Gemisches im hinteren Bereich über das vorgesehene Tauchrohr ebenfalls in den Leichtflüssigkeitsaufnahmeraum abgeführt.

Der Tauchschacht weist zweckmäßigerweise eine vordere und eine hintere, über die gesamte Breite des Leichtflüssigkeitsaufnahmeraumes verlaufende Schachtwand auf. Hierdurch wird das Gemisch über die gesamte Breite des Leichtflüssigkeitsaufnahmeraumes eingeführt, wodurch ein gleichmäßiger Trenneffekt erreicht wird. Die hintere Schachtwand erstreckt sich vorzugsweise nach oben über den Einlauf hinaus und bildet hierdurch eine vordere Begrenzungswand für die Leichtflüssigkeitshaltewanne. Gelangt daher sehr viel Gemisch auf einmal zum Einlauf, so wird die hintere Schachtwand überströmt. Der in die Wanne gelangende Teil des Gemisches wird über das zusätzliche Tauchrohr in den Leichtflüssigkeitsaufnahmeraum abgeführt.

Das erfindungsgemäß ausgebildete Wasserfahrzeug funktioniert somit sehr einfach, wobei eine Einmannbedienung ausreichend ist. Als günstig hat sich ein Aufnahmevermögen bis ca. 10 m³ erwiesen. Das Fahrzeug kann in Leichtbauweise erstellt werden. Bei der vorgesehenen Konstruktion genügt eine geringe Geschwindigkeit von ca. 5 - 6 km/h, um zwischen den Außenwänden des Fahrzeuges den erforderlichen Leichtflüssigkeitsstau zu erreichen. So genügt beispielsweise bei einer Dichte der Leichtflüssigkeit von 0,90 g/cm³ ein Stau von 10 cm, um einen Nutzraum von 1 m Höhe zu füllen.

Das vorstehend beschriebene Fahrzeug kann bei Bedarf durch Zusammenschluß in Verbindung mit Container- bzw. Schubschiffen auch bei größeren Ölunfällen eingesetzt werden. Mehrere nebeneinander verbundene Fahrzeuge mit Eigenantrieb (z.B. bei drei oder vier Fahrzeugen werden jeweils die beiden äußeren angetrieben) sind zweckmäßig. Mit nebeneinander angeordneten und verbundenen Fahrzeugen können Sperren angelegt werden, die über eine große Fläche anströmendes Öl aufnehmen können.

Die Bauart des Fahrzeuges ermöglicht die Aufnahme ausgeflossener Leichtflüssigkeit (Öl) jeglicher Schichten. Die endgültige Trennung von Wasser und Leichtflüssigkeit erfolgt im Inneren des Fahrzeuges und beeinflußt in keiner Weise den Tiefgang des schwimmenden Fahrzeuges. Außerdem wird dadurch der statische Vorteil für die Konstruktion genutzt. Der einwandfreie Durchgang wird allein durch die Geschwindigkeit der Fortbewegung des Fahrzeuges erreicht. Der Einsatz eines Leichtflüssigkeitsabsaugraumes (Absaugbehälters) am Wasserspiegel ermöglicht eine Entleerung des Gesamtinhaltes.

Die vorliegende Erfindung betrifft desweiteren ein Mutterschiff zur Aufnahme der von einem Wasserfahrzeug der Patentansprüche 1 bis 10 abgepumpten Leichtflüssigkeit. Ein solches Mutterschiff weist erfindungsgemäß ebenfalls mindestens einen mit dem Außenwasser in Verbindung stehenden Leichtflüssigkeitsaufnahmeraum auf, in den mindestens ein Tauchschacht bzw. Tauchrohr für die einzuführende Leichtflüssigkeit mündet, wobei im unteren Teil des Leichtflüssigkeitsaufnahmeraumes eine Feinabscheidungsstufe angeordnet ist, unter der sich die Verbindung mit dem Außenwasser befindet.

Ein solches Mutterschiff basiert daher auf einem entsprechenden Prinzip wie das vorstehend beschriebene Wasserfahrzeug. Die vom Wasserfahrzeug abgepumpte Leichtflüssigkeit wird über den Tauchschacht bzw. das Tauchrohr in den unteren Teil des mindestens einen Leichtflüssigkeitsaufnahmeraumes eingeführt. Da dieser Raum ebenfalls mit Wasser gefüllt ist, verdrängt die eingeführte Leichtflüssigkeit das Wasser. Restwasser, das noch im eingeführten Gemisch mitgeführt wird, wird somit von der Leichtflüssigkeit getrennt. Die durch den Einsatz von Pumpen verursachte leichte Emulgierung des Leichtflüssigkeit erfordert eine Feinabscheidung, die im unteren Teil des Leichtflüssigkeitsaufnahmeraumes vorgesehen ist. Die Feinabscheidungsstufe umfaßt zweckmäßigerweise ein Abscheidekammersystem mit schiefen Ebenen und Schwerflüssigkeitsdurchtrittsöffnungen am Boden. Unterhalb der Feinabscheidungsstufe ist die Verbindung mit dem Außenwasser vorgesehen. Im Leichtflüssigkeitsaufnahmeraum sammelt sich somit im wesentlichen reine Leichtflüssigkeit, die einer erneuten Nutzung bzw. Entsorgung zugeführt werden kann.

Die Erfindung wird nachfolgend anhand von Ausführungsbeispielen in Verbindung mit der beigefügten Zeichnung im einzelnen erläutert.
Es zeigen:
- Figur 1: einen Längsschnitt durch ein Wasserfahrzeug zum Aufnehmen von auf der Wasseroberfläche befindlicher Leichtflüssigkeit;
- Figur 2: einen Querschnitt durch das Wasserfahrzeug der Figur 1;
- Figur 3: eine Draufsicht auf das Wasserfahrzeug der Figuren 1 und 2;
- Figur 4: eine Darstellung von vier miteinander verbundenen Wasserfahrzeugen in der Draufsicht;
- Figur 5: einen Querschnitt durch ein Mutterschiff für das in den Figuren 1 bis 4 dargestellte Wasserfahrzeug;
- Figur 6: einen Längsschnitt durch das Mutterschiff der Figur 5; und
- Figur 7: einen Längsschnitt, einen Schritt entlang Linie A-A in Figur 7 a und eine Draufsicht auf eine weitere Ausführungsform eines Wasserfahrzeuges.

Das in den Figuren 1 bis 3 dargestellte Wasserfahrzeug zum Aufnehmen von auf der Wasseroberfläche befindlicher Leichtflüssigkeit ist in der Draufsicht etwa rechteckförmig ausgebildet und besitzt an beiden Seiten angeordnete luftgefüllte Hohlräume 2, die das Wasserfahrzeug schwimmfähig machen. Die Hohlräume können mit Wasser geflutet werden, um den Tiefgang des Fahrzeuges einstellen zu können. Eine entsprechende Wasserentleerung ist ebenfalls möglich.

Die Hohlräume 2 befinden sich in kastenförmigen Bauteilen, die über Trennwände 7 jeweils in drei Abteile unterteilt sind. Die Innenwand des vordersten Abteiles verläuft schräg nach außen, so daß ein schneidenförmiges Vorderteil 11 gebildet wird. Die schneidenförmigen Vorderteile 11 an beiden Seiten ragen über den übrigen Teil des Wasserfahrzeuges nach vorne vor. Bei Vorwärtsfahrt des Fahrzeuges wird somit die auf dem Wasser schwimmende Leichtflüssigkeit in dem Raum zwischen den beiden Vorderteilen 11 eingefangen.

Im Inneren des Wasserfahrzeuges, d.h. zwischen den beiden kastenförmigen Bauteilen, die die Hohlräume 2 enthalten, befindet sich ein Aufnahmeraum 1 für die aufzunehmende Leichtflüssigkeit. Dieser Aufnahmeraum ist innerhalb eines etwa kastenförmigen Bauteiles angeordnet, das an seinen Seiten durch die die Hohlräume 2 enthaltenden kastenförmigen Bauteile begrenzt wird. Es weist ferner einen Boden 12' und eine Decke 12 auf.

Im vorderen Bereich des Wasserfahrzeuges befindet sich eine Leichtflüssigkeitsaufnahmeeinrichtung, die eine schiefe Ebene 8, welche durch den vorderen Teil der Decke des Leichtflüssigkeitsaufnahmeraumes 1 gebildet wird, sowie ein sich hieran nach vorne anschließendes messerförmiges Element 9, das die aufzunehmende Leichtflüssigkeitsschicht untergreift, umfaßt. Dieses messerförmige Element ist am untersten Punkt der schiefen Ebene 8, d.h. am vordersten Punkt des Leichtflüssigkeitsaufnahmeraumes 1, schwenkbar gelagert und kann somit auf die jeweilige Dicke der aufzunehmenden Leichtflüssigkeitsschicht eingestellt werden. Bei dem hier dargestellten Ausführungsbeispiel ist das messerförmige Element 9 in seinem rückwärtigen Teil in Verlängerung der schiefen Ebene 8 schräg ausgebildet, während der vordere Teil horizontal verläuft.

Hinter der schiefen Ebene 8 erstreckt sich die Decke 12 des Leichtflüssigkeitsaufnahmeraumes 1 in Horizontalrichtung bis zum Ende des Fahrzeuges. Kurz hinter der schiefen Ebene befindet sich ein Entlüftungsrohr 4 sowie dahinter ein Leichtflüssigkeitseinlauf, an den sich nach unten ein Tauchschacht 5 anschließt, der durch zwei hintereinander angeordnete und sich nach unten in den Leichtflüssigkeitsaufnahmeraum 1 erstreckende Tauchwände gebildet wird. Diese Tauchwände verlaufen bis kurz vor den Boden des Leichtflüssigkeitsaufnahmeraumes. Die hintere Tauchwand erstreckt sich nach oben über die Decke des Leichtflüssigkeitsaufnahmeraumes hinaus und bildet zusammen mit der Decke, den Seitenwänden der die Hohlräume 2 bildenden kastenförmigen Bauteile und einer rückwärtigen Begrenzungswand eine Leichtflüssigkeitshaltewanne. Im hinteren Teil dieser Wanne erstreckt sich ein Tauchrohr 6 nach unten in den Leichtflüssigkeitsaufnahmeraum, und zwar ebenfalls bis auf das Niveau des Tauchschachtes.

Der Leichtflüssigkeitsaufnahmeraum 1 weist ferner in seinem Boden eine Öffnung 3 auf, die mit dem Außenwasser in Verbindung steht. An seiner Decke ist eine Öffnung 3 vorgesehen, die ebenfalls als Druckausgleichsöffnung wirkt.

Hinter dem Leichtflüssigkeitsaufnahmeraum 1 befindet sich ein Absaugbehälter 14 mit einem geeigneten Absauganschluß 15. Absaugbehälter 14 und Leichtflüssigkeitsaufnahmeraum 1 stehen über eine Überlaufwand (nicht gezeigt) miteinander in Verbindung, über die Leichtflüssigkeit in den Absaugbehälter 14 gelangt. Da der Absaugbehälter in Höhe des Außenwasserspiegels angeordnet ist und sich die Überlaufkante etwas unter der Höhe des Außenwasserspiegels befindet, kann kein Wasser in den Absaugbehälter eindringen.

Im Betrieb arbeitet das Wasserfahrzeug in der folgenden Weise:
Zu Beginn des Betriebes wird durch Befüllung der Hohlräume 2 mit Wasser der Tiefgang bzw. der Außenwasserspiegel so eingestellt, daß sich dieser genau auf der Höhe des Schwenkpunktes des messerförmigen Elementes 9 befindet. Folglich stellt sich auch der Wasserspiegel innerhalb des Leichtflüssigkeitsaufnahmeraumes 1 auf dieser Höhe ein, wie bei 10 gezeigt. Das Wasserfahrzeug bewegt sich dann in die auf dem Wasser schwimmende ausgelaufene Leichtflüssigkeitsschicht hinein. Das messerförmige Element 9 wird so eingestellt, daß es die Leichtflüssigkeitsschicht mit möglichst wenig Wasser untergreift. Durch die Fortbewegung des Wasserfahrzeuges bildet sich ein Stau der Leichtflüssigkeitsschicht zwischen den beiden schneidenförmigen Vorderteilen 11, wobei die Schicht sukzessive über das messerförmige Element 9 auf die schiefe Ebene 8 und von dort zum Leichtflüssigkeitseinlauf gelangt. Das Leichtflüssigkeits-Wasser-Gemisch dringt in den Tauchschacht 5 ein, wobei die Leichtflüssigkeit das im Tauchschacht stehende Wasser verdrängt, und zwar soweit, bis die Leichtflüssigkeitssäule das untere Ende des Tauchschachtes erreicht hat. Die Leichtflüssigkeit steigt dann im Leichtflüssigkeitsaufnahmeraum auf, wodurch das hierin befindliche Wasser über die Öffnung 3 verdrängt wird.

Fällt sehr viel Gemisch an, so gelangt ein Teil desselben über die Oberkante der nach oben verlängerten hinteren Tauchwand in die Leichtflüssigkeitshaltewanne und von dort über das am hinteren Ende derselben vorgesehene Tauchrohr 6 ebenfalls in den Leichtflüssigkeitsaufnahmeraum 1. Bei kontinuierlichem Leichtflüssigkeitszustrom gelangt die Leichtflüssigkeit aus dem Leichtflüssigkeitsaufnahmeraum über die Überlaufwand in den Absaugbehälter 14 und kann von dort abgepumpt werden.

Bei 13 ist der verdrängte Wasserspiegel am unteren Ende des Tauchschachtes und Tauchrohres gezeigt.

Figur 4 zeigt vier seitlich miteinander gekoppelte Wasserfahrzeuge der vorstehend beschriebenen Art. Diese können beispielsweise als Sperre auf einem Fluß eingesetzt werden.

Die Figuren 5 und 6 zeigen ein Mutterschiff, das zur Aufnahme der von dem vorstehend beschriebenen Wasserfahrzeug abgepumpten Leichtflüssigkeit dient. Das Mutterschiff besitzt ebenfalls Hohlräume 21, die das Schiff schwimmfähig machen und mit denen sein Tiefgang regulierbar ist. Im Gegensatz zu dem vorstehend beschriebenen Wasserfahrzeug besitzt das Mutterschiff einen üblichen Schiffsrumpf. In seinem Inneren ist ein Leichtflüssigkeitsaufnahmeraum 22 angeordnet, in den die abgepumpte Leichtflüssigkeit über einen Zulauf in der Form eines Tauchrohres 25 gepumpt wird. Auch hierbei steht der Leichtflüssigkeitsaufnahmeraum 22 über eine Öffnung 26 mit dem Außenwasser in Verbindung, so daß durch das eingeführte Öl der Wasserspiegel im Leichtflüssigkeitsaufnahmeraum nach unten verdrängt wird. Der Wasserspiegel zu Beginn der Leichtflüssigkeitsaufnahme ist bei 24 dargestellt. Die mögliche Leichtflüssigkeitssäule über dem Wasserspiegel ist bei 34 gezeigt. Der verdrängte Wasserspiegel am unteren Ende des Tauchrohres ist bei 30 dargestellt. An diesem unteren Ende des Tauchrohres befindet sich ein Verteilerleitblech 29, das an die Überlaufkante 27 des Tauchrohres angeschlossen ist.

Unterhalb des Tauchrohres ist eine Feinabscheiderstufe 28 im Leichtflüssigkeitsaufnahmeraum 22 angeordnet, die aus einem Abscheidekammersystem mit schiefen Ebenen und Schwerflüssigkeitsdurchtrittsöffnungen am Boden besteht.

Desweiteren sind in Figur 5 Pumpenzulaufanschlüsse 32, Wasser-Ein/Auslaßventile 31 zur Befüllung der Hohlräume 21 und Verbindungen 33 gezeigt. Der Längsschnitt der Figur 6 zeigt eine Trennwand 37 im Leichtflüssigkeitsaufnahmeraum, die die Verbindungen 33 und 36 aufweist. Desweiteren ist eine Entlüftung 38 für den Leichtflüssigkeitsaufnahmeraum 22 vorgesehen.

Vom Wasserfahrzeug abgepumpte Leichtflüssigkeit gelangt über den Zulauf 23 und das Tauchrohr 25 in den Leichtflüssigkeitsaufnahmeraum 22. Hier findet eine nochmalige Trennung zwischen Leichtflüssigkeit und noch mitgeführtem Wasser statt. Die dann immer noch am Wasser haftende Leichtflüssigkeit wird in der nachfolgenden Feinabscheiderstufe 28 von der Schwerflüssigkeit getrennt. Die sich dann im Leichtflüssigkeitsaufnahmeraum sammelnde Leichtflüssigkeit mit einem relativ hohen Reinheitsgrad kann dann in einem Hafen, den das Mutterschiff ansteuert, entsorgt bzw. erneut genutzt werden.

Die Figuren 7 a, b und c zeigen eine weitere Ausführungsform eines Wasserfahrzeuges zum Aufnehmen von auf der Wasseroberfläche befindlicher Leichtflüssigkeit im Längsschnitt, Schnitt entlang Linie A-A und in der Draufsicht. Diese Ausführungsform entspricht im wesentlichen der in den Figuren 1 bis 3 dargestellten Ausführungsform, so daß auf eine Wiederholung der Beschreibung von entsprechenden Teilen verzichtet wird. Nachfolgend werden nur abweichende bzw. zusätzliche Teile erläutert.

Wie die Figuren zeigen, ist hierbei der Leichtflüssigkeitsabsaugraum 14 nicht am Ende des Wasserfahrzeuges, sondern etwa in der Mitte desselben angeordnet. Er befindet sich hierbei genau über der im Boden 12' des Leichtflüssigkeitsaufnahmeraumes 1 vorgesehenen Druckausgleichsöffnung 3. Der Leichtflüssigkeitsabsaugraum 14 ist nach unten offen und weist eine seitlich nach unten gerichtete Öffnung auf, die genau auf den Wasserspiegel 10 innerhalb des Leichtflüssigkeitsaufnahmeraumes 1 gerichtet ist. Die Anordnung des Leichtflüssigkeitsabsaugraumes etwa in der Mitte des Wasserfahrzeuges hat den Vorteil, daß der Absaugvorgang nicht durch den Antrieb des Wasserfahrzeuges beeinflußt wird und daß bei schwankendem Wasserspiegel immer genau in der Mitte desselben abgesaugt wird.

Desweiteren ist in Figur 7 eine in den vorhergehenden Figuren nicht dargestellte Fahrerkabine 15 gezeigt, in der die Bedienungsperson des Fahrzeuges sitzt, die das Ruder 17 sowie einen Außenbordmotor 16 bedient.

## Patentansprüche

1. Wasserfahrzeug zum Aufnehmen von auf der Wasseroberfläche befindlicher Leichtflüssigkeit mit mindestens einem luftgefüllten Hohlraum, der zur Einstellung des Tiefganges mit Wasser füllbar oder entleerbar ist, einer am vorderen Fahrzeugteil angeordneten Leichtflüssigkeitsaufnahmeeinrichtung und einem Leichtflüssigkeitsaufnahmeraum, dadurch gekennzeichnet, daß
der Leichtflüssigkeitsaufnahmeraum (1) mit dem Außenwasser in Verbindung steht und der Tiefgang so eingestellt ist, daß sich der Wasserspiegel (10) zu Beginn der Leichtflüssigkeitsaufnahme im Leichtflüssigkeitsaufnahmeraum (1) befindet,
die Leichtflüssigkeitsaufnahmeeinrichtung ein die aufzunehmende Leichtflüssigkeitsschicht untergreifendes messerförmiges Element (9) und eine sich hieran anschließende, nach oben gerichtete schiefe Ebene (8) umfaßt und
die schiefe Ebene (8) zu mindestens einem über dem Außenwasserspiegel angeordneten Leichtflüssigkeitseinlauf in den Leichtflüssigkeitsaufnahmeraum (1) mit sich anschließendem Tauchschacht (5) bzw. Tauchrohr (6) geführt ist.

2. Wasserfahrzeug nach Anspruch 1, dadurch gekennzeichnet, daß der Leichtflüssigkeitsaufnahmeraum (1 ) mit einem etwas unter der Höhe des Außenwasserspiegels angeordneten Leichtflüssigkeitsabsaugraum (14) in Verbindung steht, der nach unten offen ist und eine seitlich nach unten gerichtete Öffnung aufweist, die genau auf den Wasserspiegel ausgerichtet ist.

3. Wasserfahrzeug nach Anspruch 1 oder 2, dadurch gekennzeichnet, daß das messerförmige Element (9) schwenkbar am untersten Punkt der schiefen Ebene (8) angeordnet ist.

4. Wasserfahrzeug nach einem der vorangehenden Ansprüche, dadurch gekennzeichnet, daß der Tiefgang derart eingestellt ist, daß sich der Außen- und Innenwasserspiegel zu Beginn der Leichtflüssigkeitsaufnahme auf der Höhe des Lagerpunktes des messerförmigen Elementes (9) befinden.

5. Wasserfahrzeug nach einem der vorangehenden Ansprüche, dadurch gekennzeichnet, daß der Tiefgang derart eingestellt ist, daß sich der Außen- und Innenwasserspiegel zu Beginn der Leichflüssigkeitsaufnahme auf einem Niveau befinden, das 85 % der Länge des Tauchschachtes (5) bzw. Tauchrohres (6) entspricht.

6. Wasserfahrzeug nach einem der vorangehenden Ansprüche, dadurch gekennzeichnet, daß luftgefüllte Hohlräume (2) an den beiden Längsseiten des Fahrzeuges angeordnet sind und daß sich dazwischen die Leichtflüssigkeitsaufnahmeeinrichtung befindet.

7. Wasserfahrzeug nach Anspruch 6, dadurch gekennzeichnet, daß die luftgefüllten Hohlräume (2) nach vorne über die Leichtflüssigkeitsaufnahmeeinrichtung vorstehen und dort durch schneidenförmige Bauteile (11) gebildet werden.

8. Wasserfahrzeug nach Anspruch 6 oder 7, dadurch gekennzeichnet, daß die luftgefüllten Hohlräume (2) nach oben über das Niveau des Leichtflüssigkeitseinlaufs vorstehen und eine Leichtflüssigkeitshaltewanne bilden.

9. Wasserfahrzeug nach Anspruch 8, dadurch gekennzeichnet, daß es im vorderen Bereich einen Tauchschacht (5) und im hinteren Bereich ein Tauchrohr (6) aufweist, die beide in den Leichtflüssigkeitsaufnahmeraum (1) führen und von der Leichtflüssigkeitshaltewannde ausgehen.

10. Wasserfahrzeug nach einem der vorangehenden Ansprüche, dadurch gekennzeichnet, daß der Tauchschacht (5) eine vordere und eine hintere, über die gesamte Breite des Leichtflüssigkeitsaufnahmeraumes (1) verlaufende Tauchwand aufweist, von denen die hintere Wand sich nach oben über den Einlauf hinaus erstreckt.

11. Mutterschiff zur Aufnahme der von einem Wasserfahrzeug der Ansprüche 1 bis 10 abgepumpten Leichtflüssigkeit, dadurch gekennzeichnet, daß es ebenfalls mindestens einen mit dem Außenwasser in Verbindung stehenden Leichtflüssigkeitsaufnahmeraum (22) aufweist, in den mindestens ein Tauchschacht bzw. Tauchrohr (25) für die einzuführende Leichtflüssigkeit mündet, und daß im unteren Teil des Leichtflüssigkeitsaufnahmeraumes (22) eine Feinabscheidungsstufe (28) angeordnet ist, unter der sich die Verbindung (26) mit dem Außenwasser befindet.

12. Mutterschiff nach Anspruch 11, dadurch gekennzeichnet, daß die Feinabscheidungsstufe (28) ein Abscheidekammersystem mit schiefen Ebenen und Schwerflüssigkeitsdurchtrittsöffnungen am Boden umfaßt.

13. Wasserfahrzeug nach Anspruch 2, dadurch gekennzeichnet, daß der Leichtflüssigkeitsabsaugraum (14) etwa in der Mitte des Leichtflüssigkeitsaufnahmeraumes (1) angeordnet ist.
